# EUROPÄISCHE PATENTSCHRIFT

(11) **EP 3 134 687 B1**
(45) Veröffentlichungstag und Bekanntmachung des Hinweises auf die Patenterteilung: **06.06.2018**
(21) Anmeldenummer: 15718208.0
(22) Anmeldetag: 21.04.2015
(51) Int. Cl.: F24H 1/52

(54) **HEIZGERÄT**
HEATING DEVICE
APPAREIL DE CHAUFFAGE

(30) Priorität: 22.04.2014 DE 102014207546
(43) Veröffentlichungstag der Anmeldung: 01.03.2017
(73) Patentinhaber: Vaillant GmbH, 42859 Remscheid (DE)
(72) Erfinder: WODTKE, Matthias, 42119 Wuppertal (DE); FISCHER, Christian, 42899 Remscheid (DE)
(74) Vertreter: Popp, Carsten
(86) Internationale Anmeldenummer: PCT/EP2015/058609
(87) Internationale Veröffentlichungsnummer: WO 2015/162134

(56) Entgegenhaltungen:
- DE-A1- 10 244 339
- DE-A1-102007 029 971

## Beschreibung

Die Erfindung betrifft ein Heizgerät zum Heizen und zum Erwärmen von Brauchwasser mit einem in einem Kreislauf zirkulierenden Wärmeträgermedium.

Ein Heizgerät ist bekannt aus der Patentanmeldung DE 10 2007 029 971. Ein solches Heizgerät umfasst einen Brenner zum Erzeugen von Wärme, einen Primärwärmetauscher zum Übertragen der vom Brenner erzeugten Wärme auf das Wärmeträgermedium sowie einen Anschluss für den Vorlauf und den Rücklauf eines Heizkreislaufs, an dem eine externe Wärmesenke zum Beispiel in Form einer oder mehrerer Radiatoren angeschlossen ist. Zum Erwärmen des Brauchwassers umfasst ein gattungsgemäßes Heizgerät einen Sekundärwärmetauscher zur Übertragung der Wärme von dem Wärmeträgermedium auf das zu erwärmende Brauchwasser. Üblicherweise sind die externe Wärmesenke und der Sekundärwärmetauscher im Heizkreislauf parallel geschaltet. Mittels eines 3-Wege-Ventils kann das durch den Brenner erzeugte Wärmeträgermedium entweder durch den Sekundärwärmetauschers oder durch die externe Wärmesenke geleitet werden. Dies hat zur Folge, dass im Betrieb entweder die Wärmesenke oder das Brauchwasser mit Wärme versorgt wird. Im Konfliktfall hat in der Regel die Brauchwassererwärmung Vorrang. Ein Heizgerät gemäß dem Oberbegriff des Anspruchs 1 ist aus der Patentschrift DE102 44 339 A1 bekannt. In der Offenlegungsschrift DE 102 44 339 A1 wird eine Heizungsanlage für ein Gebäude offenbart, bei der ein Brauchwasserspeicher von einem Heizungswasserspeicher teilweise ummantelt wird. Der Heizungswasserspeicher wird von einer Niedertemperatur Heizeinrichtung, beispielsweise einer Solaranlage oder Erdwärme, und/oder von einer Hochtemperaturheizeinrichtung, beispielsweise einem Brenner, beheizt. Der Heizungswasserspeicher kann im Fall der Beheizung durch die Hochtemperaturheizeinrichtung durch ein Dreiwegeventil hydraulisch stromab der externen Wärmesenke, in der Regel den Heizkörpern des zu beheizenden Gebäudes, in Reihe geschaltet werden. Bei ausreichender Energiezufuhr durch die Niedertemperaturheizung oder bei geringem Wärmebedarf der Wärmesenke kann bei ausgeschalteter Hochtemperaturheizeinrichtung der Wärmebedarf der Wärmesenke aus dem Heizungswasserspeicher gedeckt werden. Da der Heizungswasserspeicher den Brauchwasserspeicher ummantelt, erfolgt ein Wärmeaustauscher zwischen den beiden Speichern.

Beim Primärwärmetauscher hängt der Nutzungsgrad beziehungsweise die Effizienz der Wärmeübertragung vom Temperaturniveau des in den Primärwärmetauscher einströmenden zu erwärmenden Wärmeträgermediums ab. Bei der Nutzung der Brennwerttechnik ergeben sich darüber hinaus Effizienzvorteile bei einer niedrigen Temperatur des Wärmeträgermediums durch eine höhere Kondensationsrate.

In der Patentanmeldung DE 33 36 136 A1 wird die Kondensationsrate dadurch verbessert, dass neben dem Rücklauf auch der Kaltwasserzulauf für Brauchwasser zur Kondensation verwendet wird.

Es ist Aufgabe der Erfindung, ein gattungsgemäßes Heizgerät derart weiterzuentwickeln, dass die Effizienz gesteigert wird. Ein weiterer Aspekt der Aufgabe ist, das gattungsgemäße Heizgerät in der Weise weiterzuentwickeln, die mit möglichst wenig zusätzlichem Bauaufwand für das Heizgerät verbunden ist.

Diese Aufgabe wird durch ein Heizgerät gemäß den Merkmalen des Anspruchs 1 gelöst. Dabei ist der Sekundärwärmetauscher als Bestandteil einer Heizungsanlage so angeordnet, dass im Betrieb mit einem Wärmeträgermedium befüllten Kreislauf und bei laufender Pumpe das Wärmeträgermedium in einer ersten Ventilstellung zunächst im Primärwärmetauscher erwärmt wird, dann durch die Wärmesenke geleitet wird und anschließend durch den Sekundärwärmetauscher geleitet wird. Dies hat den Vorteil, dass bei laufendem Heizbetrieb bereits Wärme für die Brauchwassererwärmung genutzt werden kann. Dies ist insbesondere in Kombination mit einem Schichtenspeicher vorteilhaft, da das für die Erwärmung entnommene Brauchwasser aus dem Schichtenspeicher eine relativ niedrige Temperatur hat. Dadurch kann einerseits die Restwärme des Rücklaufs der Wärmesenke vorteilhaft genutzt werden, andererseits kann die Temperatur des Wärmeträgermediums gegenüber dem Stand der Technik weiter abgesenkt werden, was die Effizienz der Wärmeübertragung im Primärwärmetauscher verbessert, da sich die Kondensationsrate bei einem Heizgerät mit Brennwerttechnik erhöht. Ein weiterer Vorteil ist, dass die minimale Heizleistung, die an die Wärmesenke abgegeben werden kann, verringert wird. Aus Gründen, die die Stabilität der Gemischbildung für den Brenner betreffen, ist das Verhältnis zwischen maximaler und minimaler Leistung des Brenners eingeschränkt. Durch die Möglichkeit, dem Wärmeträgermedium Wärme zu entziehen und für das Brauchwasser zu nutzen, wird das Verhältnis zwischen maximaler und minimaler an die Wärmesenke abgegebener Leistung erhöht.

Wird ausschließlich Wärme für die Brauchwassererwärmung benötigt oder wird eine hohe Temperatur für die Brauchwassererwärmung gefordert, so wird das Ventil in eine zweite Ventilstellung überführt, so dass die Leistung des Brenners ausschließlich zur Brauchwassererwärmung zur Verfügung steht.

Vorteilhafte Ausgestaltungen ergeben sich durch die Merkmale der abhängigen Ansprüche.

Die Erfindung wird nun anhand der Figur detailliert erläutert.

Figur 1 zeigt das Schema einer Heizungsanlage mit einem erfindungsgemäßen Heizgerät 1. Das Heizgerät 1 umfasst den Brenner 2, der Wärme im Primärwärmetauscher 3 auf ein Wärmeträgermedium, in der Regel Wasser, überträgt. Im Kreislauf 5 wird das Wärmeträgermedium mittels der Pumpe 6 zirkuliert. Das Ventil 7 kann in einer ersten Ventilstellung so geschaltet werden, dass das Wärmeträgermedium in Ventildurchflussrichtung 18 zirkuliert. Dabei wird das Wärmeträgermedium zuerst durch die Wärmesenke 17 fließen, die an die Anschlüsse für Vorlauf 9 und Rücklauf 10 angeschlossen sind. Bei der Wärmesenke 17 handelt es sich beispielsweise um Radiatoren, Fußbodenheizungen et cetera zur Beheizung eines Gebäudes. In der Wärmesenke 17 kühlt das Wärmeträgermedium ab. Danach strömt das Wärmeträgermedium durch den Sekundärwärmetauscher 4 und gibt weitere Wärme an das Brauchwasser ab. Dazu zirkuliert die Pumpe 11 das in einem Schichtenspeicher 14 gespeicherte Brauchwasser über die Anschlüsse 12, 13 und erwärmt es in dem Sekundärwärmetauscher 4. Der Schichtenspeicher 14 weist einen Kaltwasserzulauf 16 zum Zuführen von kaltem Brauchwasser und einen Warmwasseranschluss 15 zur Entnahme von erwärmtem Brauchwasser auf. Durch die unterschiedliche Dichte von warmen und kalten Wasser bildet sich innerhalb des Schichtenspeichers 14 eine Temperaturschichtung aus. Im Extremfall kann die Temperatur im unteren Bereich des Schichtenspeichers 14 die Temperatur des über den Kaltwasserzulauf 16 zulaufenden Wassers annehmen. Dies können beispielsweise 10 °C sein, so dass dem Sekundärwärmetauscher 4 über den Anschluss 13 bis zu 10 °C kaltes Brauchwasser zugeführt wird. Dadurch wird das im Kreislauf 5 zirkulierende Wärmeträgermedium, nachdem es die Wärmesenke 17 verlassen hat, zusätzlich abgekühlt, so dass dem Primärwärmetauscher 3 ein kälteres Wärmeträgermedium zufließt als dies bei Heizgeräten gemäß dem Stand der Technik der Fall ist. Dadurch wird eine höhere Effizienz der Wärmeübertragung im Primärwärmetauscher 3 erzielt, bzw. ein Brennwerteffekt mit höherer Kondensationsrate erreicht und der Modulationsbereich des Heizgeräts in Hinblick auf die Wärmesenke 17 erweitert. Für den Fall, dass das aus der Wärmesenke 17 in den Rücklauf 10 rückströmende Wärmeträgermedium eine Temperatur unterhalb der Temperatur des Brauchwassers in den unteren Schichten des Schichtenspeichers 14 hat, würde der Sekundärwärmetauscher 4 zu einem Wärmeentzug des Brauchwassers führen. Um dies zu vermeiden, kann in solchen Fällen in der Ventildurchflussrichtung der ersten Ventilstellung 18 die Pumpe 11 abgeschaltet werden.

In der Ventildurchflussrichtung in der zweiten Ventilstellung 19 des Ventils 7 wird die Wärme des Brenners 2 ausschließlich im Sekundärwärmetauscher 4 verwendet. Dies entspricht der Brauchwassererwärmung gemäß dem Stand der Technik.

Erfindungsgemäß ist es auch vorgesehen, eine Ventilstellung zwischen der ersten 18 und der zweiten Ventilstellung 19 vorzusehen. Dies dient der Erhöhung des Verhältnisses zwischen maximaler und minimaler an die Wärmesenke abgegebener Leistung..

Ein weiterer Vorteil des erfindungsgemäßen Heizgeräts 1 ist, dass für alle Komponenten 2, 3, 4, 6, 7 dieselben Komponenten verwendet werden können, wie sie auch für Heizgeräte nach dem Stand der Technik eingesetzt werden. Dies hat Vorteile bei den Kosten und bei der Bevorratung mit Ersatzteilen. Zudem können modulare Heizgeräte hergestellt werden, die sich durch eine andere Verrohrung des Kreislaufs 5 entweder als konventionelle Heizgeräte nach dem Stand der Technik oder als erfindungsgemäße Heizgeräte 1 konfigurieren lassen.

### Bezugszeichenliste

- 1: Heizgerät
- 2: Brenner
- 3: Primärwärmetauscher
- 4: Sekundärwärmetauscher
- 5: Kreislauf
- 6: Pumpe
- 7: Ventil
- 8: Verbindung
- 9: Anschluss für Vorlauf
- 10: Anschluss für Rücklauf
- 11: Pumpe
- 12: Anschluss
- 13: Anschluss
- 14: Schichtenspeicher
- 15: Warmwasseranschluss
- 16: Kaltwasserzulauf
- 17: Wärmesenke
- 18: Ventildurchflussrichtung in erster Ventilstellung
- 19: Ventildurchflussrichtung in zweiter Ventilstellung

## Patentansprüche

1. Heizgerät (1) zum Heizen und zum Erwärmen von Brauchwasser mit einem im Betrieb in einem Kreislauf (5) zirkulierenden Wärmeträgermedium, umfassend einen Brenner (2), umfassend einen Primärwärmetauscher (3) zum Übertragen der vom Brenner (2) erzeugten Wärme auf das Wärmeträgermedium, umfassend Anschlüsse für Vorlauf (9) und Rücklauf (10) eines Heizkreislaufs einer Wärmesenke (17), umfassend einen Schichtenspeicher (14), wobei sich durch die unterschiedliche Dichte vom warmen und kalten Wasser innerhalb des Schichtenspeichers (14) eine Temperaturschichtung ausbilden kann, umfassend einen Sekundärwärmetauscher (4) zur Übertragung der Wärme von dem Wärmeträgermedium auf das in dem Schichtenspeicher (14) gespeicherte zu erwärmenden Brauchwasser, umfassend eine Pumpe (6) zum Fördern des Wärmeträgermediums und umfassend ein Ventil (7) zur Führung des Wärmeträgermediums in der Weise, dass der Wärmebedarf für Brauchwasser und/oder für die Wärmesenke gedeckt wird, **dadurch gekennzeichnet, dass** der Sekundärwärmetauscher (4) so im Kreislauf (5) angeordnet ist, dass er in einer ersten Stellung des Ventils (7) zur Deckung des Wärmebedarfs der Wärmesenke (17) im Betrieb in Reihe mit der Wärmesenke (17) schaltbar ist, so dass das Wärmeträgermedium stromab des Primärwärmetauschers (3) zuerst die Wärmesenke (17) und danach den Sekundärwärmetauscher (4) durchströmt und dass in einer zweiten Stellung des Ventils (7) zur Deckung des Wärmebedarfs zur Brauchwassererwärmung das Wärmeträgermedium stromab des Primärwärmetauschers (3) direkt den Sekundärwärmetauscher (4) durchströmen kann, und dass der Schichtenspeicher (14) über die Anschlüsse (12), (13) mit dem Sekundärwärmetauscher (4) und einer Pumpe (11) so verbunden ist, dass die Pumpe (11) das in einem Schichtenspeicher (14) gespeicherte Brauchwasser über die Anschlüsse (12), (13) zirkulieren kann, so dass dem Sekundärwärmetauscher (4) über den Anschluss (13) kaltes Brauchwasser aus dem unteren Bereich des Schichtenspeichers (14) zuführbar ist, so dass das im Kreislauf (5) zirkulierende Wärmeträgermedium, nachdem es die Wärmesenke (17) verlassen hat, zusätzlich abgekühlt werden kann.

2. Heizgerät (1) nach Anspruch 1, wobei das Ventil (7) kontinuierlich zwischen der ersten Stellung und der zweiten Stellung einstellbar ist.

3. Heizungsanlage, umfassend ein Heizgerät (1) gemäß Anspruch 1 oder 2, eine an den Vorlauf (9) und Rücklauf (10) des Heizgeräts angeschlossene Wärmesenke (17) und einen mit dem Sekundärwärmetauscher (4) des Heizgeräts (1) verbundenen Schichtenspeicher (14) zur Bereitstellung von erwärmtem Brauchwasser.

## Claims

1. Heater (1) for the heating and warming of service water with a heat transfer medium which circulates during operation in a circuit (5), said heating device comprising a burner (2), comprising a primary heat exchanger (3) for the transferral of the heat generated by the burner (2) to the heat transfer medium, comprising ports for flow pipe (9) and return pipe (10) of a heating circuit of a heat sink (17), comprising a multi-layered storage tank (14), wherein by means of the varying density of hot and cold water within the multi-layered storage tank (14) a temperature layering can form, comprising a secondary heat exchanger (4) for the transferral of the heat from the heat transfer medium to the service water which is to be heated and which is stored in the multi-layered storage tank (14), comprising a pump (6) for the promotion of the heat transfer medium and comprising a valve (7) for guiding the heat transfer medium such that the heat requirement for service water and/or for the heat sink is achieved, **characterised in that** the secondary heat exchanger (4) is disposed in the circuit (5) in such a way that said secondary heat exchanger in a first position of the valve (7) for achieving the heat requirement of the heat sink (17) in operation can be connected in series with the heat sink (17), so that the heat transfer medium downstream from the primary heat exchanger (3) flows first through the heat sink (17) and afterwards through the secondary heat exchanger (4) and that in a second position of the valve (7) for achieving the heat requirement for warming service water the heat transfer medium can flow downstream from the primary heat exchanger (3) directly through the secondary heat exchanger (4), and that the multi-layered storage tank (14) is connected via the ports (12), (13) with the secondary heat exchanger (4) and a pump (11) such that the pump (11) can circulate the service water stored in a multi-layered storage tank (14) via the ports (12), (13) so that cold service water from the lower region of the multi-layered storage tank (14) can be promoted to the secondary heat exchanger (4) via the port (13), so that the heat transfer medium circulating in the circuit (5), after said heat transfer medium has exited from the heat sink (17), can be additionally cooled.

2. Heater (1) according to claim 1, wherein the valve (7) can be regulated continually between the first position and the second position.

3. Heating system, comprising a heater (1) according to claim 1 or 2, a heat sink (17) connected to the flow pipe (9) and return pipe (10) of the heater and a multi-layered storage tank (14) connected with the secondary heat exchanger (4) of the heater (1) for the supply of heated service water.

## Revendications

1. Appareil de chauffage (1) pour chauffer et réchauffer de l'eau industrielle avec un agent caloporteur circulant en service dans un circuit (5), comprenant un brûleur (2), comprenant un échangeur de chaleur primaire (3) pour transférer la chaleur produite par le brûleur (2) sur l'agent caloporteur, comprenant des raccords pour la canalisation montante (9) et la canalisation de retour (10) d'un circuit de chauffage d'un puits de chaleur (17), comprenant un réservoir de stockage à stratification (14), dans lequel il peut s'établir une stratification de température en raison de la différence de densité entre l'eau chaude et l'eau froide au sein du réservoir de stockage à stratification (14), comprenant un échangeur de chaleur secondaire (4) pour transférer la chaleur de l'agent caloporteur à l'eau industrielle à réchauffer stockée dans le réservoir de stockage à stratification (14), comprenant une pompe (6) pour acheminer l'agent caloporteur et comprenant une soupape (7) pour guider l'agent caloporteur de manière à couvrir le besoin en chaleur pour l'eau industrielle et/ou le puits de chaleur, **caractérisé en ce que** l'échangeur de chaleur secondaire (4) est agencé dans le circuit (5) de manière que, dans une première position de la soupape (7) pour couvrir le besoin en chaleur du puits de chaleur (17), il puisse passer en service en ligne avec le puits de chaleur (17) afin que l'agent caloporteur traverse, en aval de l'échangeur de chaleur primaire (3), tout d'abord le puits de chaleur (17) et ensuite l'échangeur de chaleur secondaire (4) et que, dans une seconde position de la soupape (7) pour couvrir le besoin en chaleur pour réchauffer l'eau industrielle, l'agent caloporteur puisse traverser, en aval de l'échangeur de chaleur primaire (3), directement l'échangeur de chaleur secondaire (4), et le réservoir de stockage à stratification (14) est relié via les raccords (12), (13) à l'échangeur de chaleur secondaire (4) et à une pompe (11) de sorte que la pompe (11) puisse faire circuler l'eau industrielle stockée dans un réservoir de stockage à stratification (14) via les raccords (12), (13) de sorte que de l'eau industrielle froide puisse être amenée à l'échangeur de chaleur secondaire (4) via le raccord (13) depuis la zone inférieure du réservoir de stockage à stratification (14) afin que l'agent caloporteur circulant dans le circuit (5) puisse être encore refroidi après avoir quitté le puits de chaleur (17).

2. Appareil de chauffage (14) selon la revendication 1, dans lequel la soupape (7) peut être réglée en continu entre la première position et la seconde position.

3. Installation de chauffage comprenant un appareil de chauffage (1) selon la revendication 1 ou 2, un puits de chaleur (17) raccordé à la canalisation montante (9) et à la canalisation de retour (10) de l'appareil de chauffage et un réservoir de stockage à stratification (14) relié à l'échangeur de chaleur secondaire (4) de l'appareil de chauffage (1) pour produire de l'eau industrielle réchauffée.
